# EUROPÄISCHE PATENTSCHRIFT

(11) **EP 4 446 689 B1**
(45) Veröffentlichungstag und Bekanntmachung des Hinweises auf die Patenterteilung: **28.01.2026**
(21) Anmeldenummer: 24164576.1
(22) Anmeldetag: 19.03.2024
(51) Int. Cl.: F41G 1/46, F41G 3/06, F41H 13/00, F41G 5/08

(54) **ZIELEINRICHTUNG MIT ABSEHEN FÜR EINEN HPEM-EFFEKTOR**
AIMING DEVICE WITH A RETICLE FOR A HPEM EFFECTOR
DISPOSITIF DE VISÉE AVEC RÉTICULE POUR EFFECTEUR HPEM

(30) Priorität: 24.03.2023 DE 102023001156
(43) Veröffentlichungstag der Anmeldung: 16.10.2024
(73) Patentinhaber: Diehl Defence GmbH & Co. KG, 88662 Überlingen (DE)
(72) Erfinder: Stahlmann, Christoph, 90489 Nürnberg (DE)
(74) Vertreter: Diehl Patentabteilung

(56) Entgegenhaltungen:
- WO-A2-2012/068423
- GB-A- 2 579 045
- US-A1- 2019 324 260
- US-B1- 7 784 390
- KELVIN WONG: "Vhina's SZMID highlights handheld C-UAV system", JANE'S INTERNATIONAL DEFENCE REVIEW, vol. 52, no. 2, 1 February 2019 (2019-02-01), pages 27, XP055659596, ISSN: 2514-2836

## Beschreibung

Die Erfindung betrifft einen HPEM-Effektor (High Power Electromagnetics). Derartige Effektoren werden eingesetzt, um zielgerichtet von dem Effektor erzeugte HPEM-Pulse auf Zielobjekte hin abzustrahlen. Zielobjekte, die mit den Pulsen bestrahlt werden und Elektronik enthalten, können so gestört oder zerstört werden. Beispielsweis können so Kleindrohnen als Zielobjekte abgewehrt werden.

Z. B. ist aus der DE 10 2015 008 296 A1 eine Abwehrdrohne zur Abwehr einer Kleindrohne bekannt, insbesondere eines ferngesteuerten Helikopters, umfassend: zumindest einen Motor zum Antrieb zumindest eines Propellers, einen mit dem Motor verbundenen Rumpf und eine am Rumpf befestigte HPEM-Einrichtung zur Erzeugung eines hochenergetischen elektromagnetischen Pulses.

Aus der US 2019 / 0324260 A1 ist eine Betrachtungsoptik bekannt, insbesondere eine Betrachtungsoptik mit integriertem Anzeigesystem, insbesondere eine Betrachtungsoptik mit einem integrierten Anzeigesystem zum Erzeugen von Bildern, die in die erste Brennebene eines optischen Systems projiziert werden.

Aus der WO 2012 / 068423 A2 ist eine Visiervorrichtung für eine Feuerwaffe bekannt, mit einer Videokamera mit einer ausreichenden Bildfrequenz und Auflösung, um die Flugbahn eines ersten Projektils beim Abschuss aus der Feuerwaffe verfolgen und ein Videobild der Flugbahn aufzeichnen zu können, und ein Videoanzeigebildschirm, mit dem ein Benutzer das Ziel anvisieren und mit der Schusswaffe zielen kann.

Aus "Kelvin Wong: 'China's SZMID highlights handheld C-UAV system', Jane's International Defence Review, Bd. 52, Nr. 2, 1. Februar 2019 (2019-02-01), Seite 27, XP055659596, ISSN: 2514-2836" ist eine tragbare Jammer-Pistole bekannt, die zur Abwehr von kommerziellen Multi-Rotor und kleinen Festflügel UAVs (Unmanned Aerial Vehicle) gedacht ist.

Aus der GB 2579045 A ist eine HF-Antennenplattform bekannt, die einen Körper umfasst mit mindestens einer HF-Antenne zum Senden und Empfangen von HF-Signalen und mindestens einer am Körper vorgesehenen Komponentenschnittstelle zur austauschbaren Montage unterschiedlicher Arten von Stabilisierungskomponenten am Körper. Die Plattform findet Anwendung in einem elektronischen Gegenmaßnahmensystem (ECM, Electronic Counter Measures).

Aus der US 7,784,390 B1 ist eine nichttödliche Festkörper-Energiewaffe bekannt, die eine Festkörperquelle zur Erzeugung einer Hochleistungs-Millimeterwellen-Anfangswellenfront, einen Hauptreflektor und einen Subreflektor zur Reflexion der Anfangswellenfront zum Hauptreflektor umfasst. Der Hauptreflektor kann die reflektierte Wellenfront in eine Visierrichtung auf ein Ziel richten. Die vom Hauptreflektor gelenkte Wellenfront kann eine Leistungsdichte aufweisen, die so gewählt ist, dass sie eine nicht tödliche Abschreckungswirkung auf das Ziel ausübt.

Aufgabe der Erfindung ist es, Verbesserungen in Bezug auf einen HPEM-Effektor vorzuschlagen.

Die Aufgabe wird gelöst durch eine Zieleinrichtung gemäß Patentanspruch 1. Bevorzugte oder vorteilhafte Ausführungsformen der Erfindung sowie anderer Erfindungskategorien ergeben sich aus den weiteren Ansprüchen, der nachfolgenden Beschreibung sowie den beigefügten Figuren.

Die Zieleinrichtung ist eine solche für einen bestimmungsgemäßen HPEM-Effektor. "Bestimmungsgemäß" heißt, dass die Zieleinrichtung auf einen bestimmten oder einen bestimmten Typ von Effektor konstruktiv abgestimmt ist und für den Einsatz dort eingerichtet ist; z. B. für die dadurch bestimmten Systemanforderungen usw. ausgelegt ist. Mit anderen Worten wird insbesondere ein betreffender Effektor als bekannt hinsichtlich seiner Eigenschaften usw. vorausgesetzt.

Der Effektor ist dazu eingerichtet, in seinem Betrieb einen elektromagnetischen Puls auszusenden. Dem Effektor ist dabei eine Hauptwirkachse zugeordnet. Der Puls wird entlang dieser Hauptwirkachse ausgesendet. Der Puls dient dazu, ein Zielobjekt in einer Umgebung des Effektors zu bekämpfen. Um bewegliche Objekte wie z. B. fliegende Kleindrohnen bekämpfen zu können, ist der Effektor bewegbar, z. B. in einem Stellsystem, gelagert. Der Effektor zusammen mit seiner Hauptwirkachse kann so verstellt, auf ein Zielobjekt ausgerichtet bzw. diesem nachgeführt werden, so dass die Hauptwirkachse möglichst das Ziel trifft.

Die Zieleinrichtung enthält eine Optikeinheit. Die Optikeinheit weist eine Mittenachse auf. Die Optikeinheit weist einen Sichtkegel auf, der die Mittenachse umgibt. Die Optikeinheit dient dazu, um (von der Optikeinheit ausgehend) die Umgebung der Zieleinrichtung zu erfassen. Dabei wird der Teil der Umgebung erfasst, der innerhalb des Sichtkegels liegt.

Sinn der Optikeinheit ist es, nicht nur ihre, sondern die Umgebung des Effektors zu erfassen. Daher ist die Optikeinheit in einer bestimmungsgemäßen Betriebslage relativ zum Effektor derart ausrichtbar bzw. ausgerichtet, dass zumindest ein Abschnitt der Hauptwirkachse im Sichtkegel verläuft. Mit anderen Worten befindet sich die Zieleinrichtung dann in einer Montageposition relativ zum Effektor. Dieser Abschnitt der Hauptwirkachse ist der Bereich, in dem Zielobjekte vom Effektor bekämpft werden sollen, also der zu erwartende Bereich für potentielle Zielobjekte. Insbesondere wird bzw. ist die Zieleinrichtung in der Betriebslage fest relativ zum, insbesondere am HPEM Effektor, z. B. an dessen die Pulse abstrahlenden Horn, montiert. Insbesondere verläuft die Mittenachse in der Betriebslage parallel zur Hauptwirkachse, insbesondere fallen beide Achsen zusammen oder liegen so nahe beieinander, dass im Rahmen erlaubter Toleranzen die Parallelität als "Zusammenfallen" betrachtet werden kann.

Die Optikeinheit ist dazu eingerichtet, im Betrieb den im Sichtkegel liegenden Teil der Umgebung in Form eines Zielbildes optisch wiederzugeben. Mit anderen Worten liefert die Optikeinheit als Zielbild eine optische Ansicht des Inhalts des Sichtkegels, von der Optikeinheit und damit vom Effektor aus gesehen. Im Sichtkegel verläuft dann auch die Hauptwirkachse. Somit bildet das Zielbild die Hauptwirkachse (an sich nicht sichtbar) und deren umgebenden Bereich ab.

Die Zieleinrichtung enthält ein im Betrieb der Zieleinrichtung im Zielbild dargestelltes Absehen. Dieses ist insbesondere auf die Mittenachse oder die Hauptwirkachse bzw. deren Lage im Zielbild zentriert, so dass diese also im Zentrum (z. B. Fadenkreuz) des Absehens liegen. Das Absehen dient - wie sinngemäß auch z. B. ein Gewehr bei der Jagd - dazu, den Effektor mit seiner Hauptwirkachse möglichst genau auf ein Zielobjekt bzw. potentielle Zielobjekte, die bekämpft werden sollen, auszurichten. Mithilfe des Absehens kann somit ein lateraler Abstand des Zielobjekts von der Hauptwirkachse zumindest abgeschätzt oder durch Nachführen des Effektors zusammen mit der Optikeinheit minimiert werden. Somit wird eine potentielle Wirkung der HPEM am Zielobjekt abschätzbar. Gemäß der Erfindung ergibt sich damit eine (fern)optische Vorrichtung mit einem Absehen für HPEM Effektoren.

Insbesondere ist die Optikeinheit nach Art eines Zielfernrohrs ausgebildet. Insbesondere lässt sich das Zielbild dann dadurch betrachten, dass ein Benutzer der Zieleinrichtung in das Zielfernrohr und damit die Optikeinheit hineinsieht. Das Zielbild ist also das, was ein Betrachter sieht, wenn er in das Zielfernrohr blickt. Ein eigentliches, dingliches Zielbild, zum Beispiel in Form von Bilddaten oder einer Anzeige auf einen Bildschirm, ist dann nicht vorhanden. Somit ist eine besonders einfache Zieleinrichtung geschaffen.

In einer bevorzugten Ausführungsform enthält das Absehen eine Mittelmarkierung. Diese zeigt insbesondere die Lage der (Abbildung der) Hauptwirkachse und / oder der Mittenachse im Zielbild an. Somit enthält erhält ein Betrachter des Zielbildes unmittelbar einen Eindruck von der Lage der entsprechenden Achse im Zielbild und - falls ein Zielobjekt abgebildet ist - wie die Achse in Bezug auf das Zielobjekt positioniert ist. So ist eine Abschätzung der Wirksamkeit einer HPEM Bestrahlung bei der aktuellen Ausrichtung des Effektors auf das Objekt noch weiter verbessert.

Gemäß der Erfindung enthält das Absehen wenigstens eine Abstandsmarkierung.

Diese ist mit einem Abfall der Leistung des Pulses in Lateralrichtung zur Hauptwirkachse korreliert. Bei der Abstandsmarkierung ist die Leistung des HPEM-Pulses also - bezogen auf die Hauptwirkachse - auf einen bestimmten Teilwert (z. B. 99%, 95%, ...) abgesunken. Mit anderen Worten zeigt das Absehen damit einen bestimmten Abstandsbereich um die Hauptwirkachse an. Z. B. zeigt die Abstandsmarkierung einen Abfall auf 99% der Leistung an, was als sogenannte Hauptwirkkeule des Effektors bezeichnet werden kann, die die Hauptwirkachse umgibt. So kann zum Beispiel die Lage des Objekts in Bezug auf die Hauptwirkkeule des Effektors abgeschätzt werden, also ob das Objekt von dieser bei Bestrahlung tatsächlich getroffen wird. Der Bereich maximaler Wirksamkeit des Effektors in Bezug auf das Zielobjekt ist somit im Zielbild anzeigt.

In einer bevorzugten Variante dieser Ausführungsform ist die Abstandsmarkierung im Zielbild ringartig, insbesondere kreisartig, insbesondere kreisförmig, ausgebildet. Insbesondere liegt die ringförmige Abstandsmarkierung konzentrisch zur Hauptwirkachse oder Mittenachse. Insbesondere markiert die Abstandsmarkierung in Form eines Rings die eben erwähnte Hauptkeule und somit einen die Mittenachse umgebenden effektiven Wirkungsbereich des Effektors zur effektiven Bekämpfung von Zielobjekten.

In einer bevorzugten Variante dieser Ausführungsform enthält das Absehen zwei, insbesondere konzentrisch liegende, Abstandsmarkierungen. Die innere Abstandsmarkierung verdeutlicht zum Beispiel die oben genannte Hauptkeule. Die äußere Abstandsmarkierung einen Bereich, der anzeigt, dass nur bis hier eine Bekämpfung des Objekts überhaupt noch sinnvoll ist. Für Zielobjekte, die sich außerhalb der zweiten Abstandsmarkierung befinden, macht zum Beispiel eine Bestrahlung durch Auslösen des HPEM-Effektors keinerlei Sinn mehr, da HPEM-Pulse hier erwartungsgemäß keinen nennenswerten Effekt auf das Objekt mehr hätten.

In einer bevorzugten Ausführungsform enthält die Zielrichtung eine Schnittstelle zu einer Entfernungsmesseinheit. Über die Schnittstelle kann eine Größe empfangen werden bzw. angefordert oder eingelesen werden. Die Größe ist mit einer Entfernung eines Zielobjekts vom Effektor korreliert. Das Zielobjekt befindet sich dabei im Sichtkegel. Insbesondere ist die Entfernungsmesseinheit Teil der Zieleinrichtung. Eine entsprechende Schnittstelle kann dann gegebenenfalls entfallen oder im Sinne einer Systemintegration entarten. Somit ist die Entfernung des Objekts zum Effektor bekannt und die Wirksamkeit von HPEM Pulsen auf Ziele, kann verbessert abgeschätzt werden.

In einer bevorzugten Ausführungsform ist die Zieleinrichtung dazu eingerichtet, die Abstandsmarkierung adaptiv an eine Entfernung anzupassen. Die Entfernung ist die eines sich im Sichtkegel befindenden Zielobjekts vom Effektor. Insbesondere eignet sich die oben genannte Schnittstelle zur Entfernungsmesseinheit, um die entsprechende Entfernung zu ermitteln / erhalten. Eine Anpassung der Abstandsmarkierung kann zum Beispiel dadurch erfolgen, dass eine Abstandsmarkierung als Kreis kleiner wird, je weiter das Objekt vom Effektor entfernt ist. Denn die Leistung eines Pulses lässt mit zunehmender Entfernung nach. Es ist somit erforderlich, den HPEM Effektor genauer auf das Ziel auszurichten, um dieses noch effektiv bekämpfen zu können. Mit anderen Worten wird eine für das Objekt bzw. dessen Bekämpfung erforderliche Grenzleistung schon bei kleinerem lateralem Abstand des Objekts von der Hauptwirkachse unterschritten. Gegebenenfalls kann die Anpassung auch darin bestehen, eine Markierung / Abstandsmarkierung gänzlich zu entfernen, oder eine Markierung selbst oder einen von einer Markierung umgrenzten Bereich im Zielbild verschieden einzufärben. Auch so kann angezeigt werden, ob und in welchem Bereich die Bekämpfung eines Ziels noch erfolgversprechend erscheint.

In einer bevorzugten Ausführungsform ist das Absehen ein physikalisch in der Zieleinrichtung vorhandenes optisches Element. Dieses wird dann zusammen mit der Umgebung originär im Zielbild abgebildet. Dies kann zum Beispiel eine Struktur in oder auf einer Linse in der Zieleinrichtung sein. So ist das Absehen besonders einfach in die Zieleinrichtung integrierbar.

In einer bevorzugten Ausführungsform enthält die Optikeinheit einen Bildschirm zur Darstellung des Zielbildes und des Absehens. Mit anderen Worten existiert so ein elektronisches Gerät, um das Zielbild mit dem Absehen darzustellen. Dadurch stehen alle Möglichkeiten zur Bildanpassung zur Verfügung.

In einer bevorzugten Ausführungsform ist das Absehen in Form eines Overlays für das Zielbild ausgebildet. Dies eignet sich insbesondere in Verbindung mit dem oben genannten Bildschirm. Insbesondere enthält das originär von der Optikeinheit erzeugte Zielbild dabei das Absehen nicht, sondern das Absehen wird dem Zielbild erst als Zusatzelement hinzugefügt. Das Overlay ist insbesondere eine Einblendungsmaske, insbesondere ein digital eingeblendetes Absehen. In dieser Ausführungsform lassen sich insbesondere auch größenveränderliche oder farbveränderliche Absehen realisieren, um hierdurch wie oben erläutert Informationen zu übermitteln (Bekämpfung nicht mehr sinnvoll, optimaler Zielbereich, Haupt Wirkkegel usw.).

Die Aufgabe der Erfindung wird auch gelöst durch eine Effektoreinrichtung gemäß Patentanspruch 10. Diese enthält die erfindungsgemäße Zieleinrichtung und den Effektor, wie er oben im Zusammenhang mit der Zieleinrichtung genannt wurde. Die Optikeinheit ist in der bestimmungsgemäßen Betriebslage relativ zum Effektor ausgerichtet, befindet sich mit anderen Worten also in der Montageposition relativ zum oder am Effektor.

Die Effektoreinrichtung und zumindest ein Teil deren möglicher Ausführungsformen sowie die jeweiligen Vorteile wurden sinngemäß bereits im Zusammenhang mit der erfindungsgemäßen Zieleinrichtung erläutert.

Die Erfindung beruht auf folgenden Erkenntnissen, Beobachtungen bzw. Überlegungen und weist noch die nachfolgenden bevorzugten Ausführungsformen auf. Diese Ausführungsformen werden dabei teils vereinfachend auch "die Erfindung" genannt. Die Ausführungsformen können hierbei auch Teile oder Kombinationen der oben genannten Ausführungsformen enthalten oder diesen entsprechen und/oder gegebenenfalls auch bisher nicht erwähnte Ausführungsformen einschließen.

Die Erfindung beruht auf der Idee eine Abwehr von Kleindrohnen mittels bodengestützter HPEM Technologie zu entwickeln. Dabei wurde erkannt, dass in Verbindung mit einem HPEM-Quellenmanagement (Effektor) und einer EffektorKamera (Optikeinheit) eine Fähigkeitslücke im System besteht.

Denn denkbar wäre zwar die Nachführung des Effektors mittels eines Stellsystems, welches die Positionsdaten der Kleindrohne via Radar bekommt, der Benutzer kann dann zwar optisch (Kamerabild) verifizieren wohin der Effektor ausgerichtet ist, allerdings nicht auf einem Blick erkennen, ob die zu bekämpfende Drohne in der Hauptwirkachse des Effektors liegt.

Grundidee der Erfindung ist es daher, dem Anwender optisch anzuzeigen, wo die Hauptkeule des Effektors in Bezug auf das Zielobjekt (laterale Reichweite des Pulses neben der Hauptwirkachse) liegt. Ein Punkt in der Mitte (Mittelmarkierung) des Zielbildes zeigt die Hauptwirkachse an. Der erste Kreis (innere Abstandsmarkierung) zeigt den entsprechenden Versatz, so dass noch 99% des Feldes auf das Zielobjekt (Drohne) wirken. Der zweite Kreis (äußere Abstandsmarkierung) zeigt an, wo eine Bekämpfung der Drohne nicht mehr zielführend ist, da hier das Feld zu klein ist (95% Feldleistung). Die zu sehenden Markierungen (Kreise, Punkt) lassen sich entweder in der optischen Linse der Effektorkamera bzw. der Zieloptik (Optikeinheit) einbringen. Alternativ ist ein digitaler Overlay auf dem Bildschirm des Anwenders (der Optikeinheit). Mittels Entfernungsmessung (Entfernungsmesseinheit: optisch, Entfernungsmessungslaser, Radar, ...) lässt sich die Größe der Kreise entsprechend noch verändern (abhängig vom ermittelten Abstand des Zielobjekts vom Effektor).

Gemäß der Erfindung ergibt sich ein besseres Visieren der Drohne (Zielobjekt), ein leichteres Verständnis des Endanwenders wie und wo das HPEM-Feld (Puls) wirkt, eine leichte anwenderfreundliches Erkennung des Versatzes von Kamera zur HPEM Quelle (Hauptwirkachse zu Mittenachse).

Das Absehen wird insbesondere als festes Overlay in den Kamera-Stream (originäres Zielbild) eingebracht. Der Benutzer (der Ziel- / Effektoreinrichtung), z. B. Besatzung in einem C2-Fahrzeug (Command and Control) kann mittels des Overlays auf einer bestimmten Entfernung (Zielobjekt zu Effektor) die effektive laterale Reichweite des Effektors abschätzen (Leistung des Pulses am Ort des Zielobjekts in Bezug auf die Hauptwirkachse) und kann mit weniger Pulsen gezielt die Drohne mittels HPEM abwehren.

Gemäß der Erfindung ergibt sich damit insbesondere eine Effektoreinheit (Effektoreinrichtung) zur Abwehr einer Kleindrohne (Zielobjekt), insbesondere eines ferngesteuerten Helikopters, umfassend zumindest einen HPEM Effektor, zumindest einen Stellmotor zum Bewegen dieses Effektors, zumindest eine Zielvorrichtung (Optikeinheit), entweder als optisches System oder opto-elektrisch, zumindest einen Entfernungsmesser (Entfernungsmesseinheit), zur Erzeugung von Störsignalen (Pulse).

Die Optikeinheit kann eine optische Zielvorrichtung sein. Der Entfernungsmesser (Entfernungsmesseinheit) kann entweder auf einer zweiten Kamera (Stereo), Radartechnik, Akustikarrays oder auf Lasermesstechnik beruhen. In der optischen Zielvorrichtung (Optikeinheit) kann der Wirkungsbereich der Hauptkeule (des Pulses / Effektors) mittels Absehen anzeigt werden. Eine Bildübertragung (Zielbild) kann via Stream zum Benutzer an einem mobilen-Kommandostand oder Einsatzfahrzeug erfolgen. Das Absehen kann als Overlay über das Kamerabild eingeblendet werden. Das Absehen (dessen Größe / Gestalt) kann mittels der o. g. Entfernungsmessung oder mit anderen optischen Hilfsmitteln ausgerechnet und in der Größe variiert werden. Der Effektor (Effektoreinrichtung) kann mithilfe von Software autonom Ziele (Zielobjekte) erkennen, die Übereinstimmung der Position des Zielobjekts (Drohne) innerhalb des Hauptwirkungsbereiches (Hauptwirkkeule) erkennen und selbstständig den Effektor auslösen (Puls aussenden).

Weitere Merkmale, Wirkungen und Vorteile der Erfindung ergeben sich aus der nachfolgenden Beschreibung eines bevorzugten Ausführungsbeispiels der Erfindung sowie der beigefügten Figuren. Dabei zeigen, jeweils in einer schematischen Prinzipskizze:
- Figur 1: eine Effektoreinrichtung mit einem Zielobjekt,
- Figur 2a: ein alternatives Zielbild mit Abstandsmarkierungen mit Zielobjekt an der Hauptwirkachse,
- Figur 2b: in einem ersten Abstandsbereich, und
- Figur 2c: in einem zweiten Abstandsbereich.

Figur 1 zeigt eine Effektoreinrichtung 2 mit einem Effektor 4 und einer Zieleinrichtung 6 für den Effektor. Der Effektor 4 ist ein HPEM-Effektor. Dieser ist dazu gerichtet, in seinem Betrieb elektromagnetische HPEM-Pulse 8 auszusenden, von denen einer hier durch einen Pfeil symbolisiert ist. Der HPEM Effektor 4 weist eine Hauptwirkachse 10 auf. Entlang dieser werden die Pulse 8 ausgesendet. Die Pulse 8 sind dabei örtlich nicht auf die Hauptwirkachse 10 konzentriert. An dieser herrscht jedoch die stärkste Leistung der Pulse 8 vor. Mit zunehmendem Lateralabstand LA von der Hauptwirkachse 10 sowie mit zunehmender Entfernung E von dem Effektor 4 nimmt die Leistung der HPEM Pulse 8 ab.

Der Effektor 4 dient dazu, Zielobjekte 12, hier beispielhaft eine Kleindrohne, mithilfe der Pulse 8 zu bekämpfen. Die Zielobjekte 12 befinden sich hierbei in einer Umgebung 14 des Effektors 4.

Die Zieleinrichtung 6 enthält eine Optikeinheit 16. Diese weist eine Mittenachse 18 und einen Sichtkegel 20 auf, der die Mittenachse 18 umgibt. Der Sichtkegel 20 geht von der Optikeinheit 16 aus und öffnet sich mit zunehmendem Abstand von dieser. Die Optikeinheit 16 dient dazu, Zielobjekte 12 in der Umgebung 14 zu erfassen.

Die Optikeinheit 16 befindet sich in einer bestimmungsgemäßen Betriebslage B relativ zum Effektor 4. In der Betriebslage B ist diese derart relativ zum Effektor 4 ausgerichtet, dass ein Abschnitt der Hauptwirkachse 10 im Sichtkegel 20 verläuft. Vorliegend ist die Mittenachse 18 parallel zur Hauptwirkachse 10 ausgerichtet. Die feste Relativlage zwischen Optikeinheit 16 und Effektor 4 ist vorliegend dadurch bewerkstelligt, dass die Optikeinheit 16 an einem Horn 22 des Effektors 4 befestigt ist. Zielobjekte 12, die sich also zumindest im Bereich der Hauptwirkachse 10 befinden, können so durch den Sichtkegel 20 erfasst werden.

Die Optikeinheit 16 ist dazu eingerichtet, den im Sichtkegel 20 liegenden Teil der Umgebung 14 (einschließlich darin befindlicher Zielobjekten 12), in Form eines Zielbildes 26 optisch wiederzugeben. Dies geschieht hier auf einem Bildschirm 36. Das Zielbild 26 kann dann von einer Person bzw. einem Bediener oder Nutzer der Effektoreinrichtung 2 betrachtet werden, um eventuelle Zielobjekte 12 darin zu erkennen.

Die Zieleinrichtung 6 enthält auch ein Absehen 28, hier in Form eines Fadenkreuzes, das im Zielbild 26 dargestellt ist. In Figur 1 enthält das Absehen 28 eine Mittelmarkierung 30, hier in Form des Schnittpunktes der beiden Linien des Fadenkreuzes. Das Absehen 28 ist derart im Zielbild 26 platziert, dass es die Lage der Hauptwirkachse 10 in der Umgebung 14 und somit im Zielbild 26 an der Mittelmarkierung 30 anzeigt. Das Absehen 28 dient dazu, die gesamte Effektoreinrichtung 2 möglichst zentral auf das Zielobjekt 12 auszurichten bzw. dieses zu verfolgen, so dass die Hauptwirkachse 10 möglichst genau auf das Zielobjekt 12 trifft bzw. ziel. Im Beispiel ist zu erkennen, dass (die Abbildung des) das Zielobjekt 12 etwas neben dem Absehen 28 liegt und somit von der Hauptwirkachse 10 nicht vollständig erfasst ist. Ein Betrachter des Bildes Zielbildes 26 ist somit darüber informiert, wo sich in Relation zum Zielobjekt 12 die Hauptwirkachse 10 gerade befindet.

Die Zieleinrichtung 6 weist eine Entfernungsmesseinheit 32 auf. Diese ermittelt eine Entfernung E des im Sichtkegel 20 befindlichen Zielobjekts 12 vom Effektor 4 und stellt diese bereit. In Figur 1 ist das Absehen 28 als ein physikalisch in der Zieleinrichtung 6 vorhandenes optisches Element ausgeführt, nämlich (nicht dargestellt) als eine Einlassung in einer optischen Linse der Optikeinheit 16.

Figur 2a zeigt ein alternatives Zielbild 26 mit dem Zielobjekt 12, wobei der Effektor 4 hier zentral auf das Zielobjekt 12 ausgerichtet wurde, weshalb sich dieses auf der Hauptwirkachse 10 befindet. Das Absehen 28 ist hier alternativ zu Figur 1 ausgestaltet und enthält hier als Mittelmarkierung 30 einen Kreis. Dieser repräsentiert wieder die Lage der Hauptwirkachse 10 in der Umgebung 14 und relativ zum Zielobjekt 12.

Das Absehen 28 enthält hier weiterhin eine erste Abstandsmarkierung 34a, die mit einem Abfall der Leistung des Pulses 8 in Lateralrichtung (Richtung des Lateralabstandes LA quer zur Hauptwirkachse 10) auf einen bestimmten Teilwert WT korreliert ist. Der Teilwert beträgt hier 99% der Leistung des Pulses 8 an der Hauptwirkachse 10. Befindet sich ein Zielobjekt 12 also innerhalb der Abstandsmarkierung 34a wird es mit mindestens 99% der Leistung des Pulses 8 bestrahlt.

Die Abstandsmarkierung 34a hat hier die Form eines Kreises und umringt die Mittelmarkierung 30 und damit die Hauptwirkachse 10. Die Abstandsmarkierung 34a markiert daher hier eine Hauptwirkkeule des Effektors 4, in welcher dieser seine maximale Leistung in Bezug auf das Zielobjekt 12 entfaltet.

Figur 2b zeigt eine Situation, in welcher das Zielobjekt 12 bewegt hat. Das Absehen 28 enthält eine zweite Abstandsmarkierung 34b. Hier beträgt der Teilwert WT gleich 95 % der Pulsleistung an der Hauptwirkachse 10. Es handelt sich also um zwei konzentrische Abstandsmarkierungen 34a,b konzentrisch zum Ort der Hauptwirkachse 10. Das Zielobjekt 12 befindet sich nun zwischen den beiden Abstandsmarkierungen 34a,b im entsprechenden Kreisring. In diesem Bereich ist der Effektor 4 bzw. dessen Pulse 8 nach wie vor wirksam gegenüber dem Zielobjekt 12, erfordert jedoch wegen der Leistung der Pulse 8 von nur 95 - 99% nun längeren Beschuss bzw. eine höhere Anzahl von Pulsen 8 Abwehr des Zielobjekts 12 als bei der Lage gemäß Figur 2a.

Dies ist dank des Absehens 28 nun für den Bediener der Effektoreinrichtung 2 leicht zu erkennen, sodass dieser seinen Beschuss des Zielobjekts 12 anpassen kann.

Figur 2c zeigt eine weitere Situation, in welcher sich das Zielobjekt 12 nun außerhalb der zweiten Abstandsmarkierung 34b befindet. Der Teilwert WT der Leistung der Pulse 8 an dieser Stelle ist damit auf unter 95 % abgesunken. Eine wirksame Bekämpfung des Zielobjekts 12 ist bei dieser Leistung nicht mehr möglich. Der Bediener muss daher keine (unnützen) Pulse 8 mehr aus der Effektor Einrichtung 2 aussenden, bevor er nicht den Effektor 4 dem Zielobjekt 12 nachgeführt hat, sodass das Zielobjekt 12 wieder zumindest innerhalb der zweiten Abstandsmarkierung 34b zu liegen kommt.

Sämtliche bisher dargestellten Situationen finden bei einem bestimmten gleichen Entfernung E des Zielobjekts 12 von dem Effektor 4 statt.

Figur 2c zeigt gestrichelt einen Fall, wenn sich das Zielobjekt 12 weiter vom Effektor 4 entfernt. Aus diesem Grund wird auch die Abbildung des Zielobjekts 12a kleiner. Die Leistung der Pulse 8 hat bei der entsprechenden größeren Entfernung abgenommen. Daher wird das Absehen 28 adaptiv an die geänderte Entfernung E angepasst. Hierzu werden die Abstandsmarkierungen 34a,b entsprechend der geänderten Entfernung E bezüglich ihrer Radien verändert. Dies zeigt dem Bediener der Effektoreinrichtung 2 an, dass eine genauere Ausrichtung des Effektors 4 bzw. Hauptwirkachse 10 auf das Zielobjekt 12 erforderlich ist, um dieses zumindest noch innerhalb der Abstandsmarkierung 34b zu halten und mit dem Teilwert WT von wenigstens 95 % der zur Verfügung stehenden HPEM Leistung zu bestrahlen und erfolgreich abwehren zu können.

In den Figuren 2a-c enthält das originär aufgenommene, der Anzeige auf dem Bildschirm 36 zugrundeliegende Zielbild 26 keinerlei Absehen 28. Das Absehen 28 ist als Overlay für das Zielbild 26 ausgebildet und wird - insofern unabhängig von diesem - auf dem Monitor 36 zusammen mit dem Zielbild 26 dargestellt. Der Bildschirm 36 dient damit zur Darstellung des Zielbildes 26 und auch zur (insofern unabhängig hiervon) Anzeige des Absehens 28 in Form des Overlays.

### Bezugszeichenliste

- 2: Effektoreinrichtung
- 4: Effektor (HPEM-)
- 6: Zieleinrichtung
- 8: Puls (HPEM-)
- 10: Hauptwirkachse
- 12: Zielobjekt
- 14: Umgebung
- 16: Optikeinheit
- 18: Mittenachse
- 20: Sichtkegel
- 22: Horn
- 26: Zielbild
- 28: Absehen
- 30: Mittelmarkierung
- 32: Entfernungsmesseinheit
- 34a,b: Abstandsmarkierung
- 36: Bildschirm

- LA: Lateralabstand
- E: Entfernung
- B: Betriebslage
- WT: Teilwert

## Patentansprüche

1. Zieleinrichtung (6) für einen HPEM-Effektor (4), der dazu eingerichtet ist, im Betrieb einen elektromagnetischen HPEM-Puls (8) entlang einer Hauptwirkachse (10) auszusenden, um ein Zielobjekt (12) in einer Umgebung (14) des Effektors (4) zu bekämpfen,
- mit einer Optikeinheit (16), die eine Mittenachse (18) und einen diese umgebenden Sichtkegel (20) aufweist, um die Umgebung (14) des Effektors (4) zu erfassen,
- wobei die Optikeinheit (16) in einer bestimmungsgemäßen Betriebslage (B) relativ zum Effektor (4) derart ausrichtbar ist, dass zumindest ein Abschnitt der Hauptwirkachse (10) im Sichtkegel (20) verläuft,
- wobei die Optikeinheit (16) dazu eingerichtet ist, den im Sichtkegel (20) liegenden Teil der Umgebung (14) in Form eines Zielbildes (26) optisch wiederzugeben,
- mit einem im Zielbild (26) dargestellten Absehen (28) für das Zielobjekt (12),
**dadurch gekennzeichnet,**
**dass** das Absehen (28) wenigstens eine Abstandsmarkierung (34a,b) enthält, die mit einem Abfall der Leistung des Pulses (8) in Lateralrichtung zur Hauptwirkachse (10) auf einen bestimmten Teilwert (WT) korreliert ist.

2. Zieleinrichtung (6) nach Anspruch 1,
**dadurch gekennzeichnet,**
**dass** das Absehen (28) eine Mittelmarkierung (30) enthält.

3. Zieleinrichtung (6) nach einem der vorhergehenden Ansprüche,
**dadurch gekennzeichnet,**
**dass** die Abstandsmarkierung (34a,b) im Zielbild ringartig ausgebildet ist.

4. Zieleinrichtung (6) nach einem der vorhergehenden Ansprüche,
**dadurch gekennzeichnet,**
**dass** das Absehen (28) zwei konzentrische Abstandsmarkierungen (34a,b) enthält.

5. Zieleinrichtung (6) nach einem der vorhergehenden Ansprüche,
**dadurch gekennzeichnet,**
**dass** die Zieleinrichtung (6) eine Schnittstelle zu einer Entfernungsmesseinheit (32) aufweist, für eine mit einer Entfernung (E) eines im Sichtkegel (20) befindlichen Zielobjekts (12) vom Effektor (4) korrelierte Größe.

6. Zieleinrichtung (6) nach einem der vorhergehenden Ansprüche,
**dadurch gekennzeichnet,**
**dass** die Zieleinrichtung (6) dazu eingerichtet ist, die Abstandsmarkierungen (34a,b) adaptiv an eine Entfernung (E) eines im Sichtkegel (20) befindlichen Zielobjekts (12) vom Effektor (4) anzupassen.

7. Zieleinrichtung (6) nach einem der vorhergehenden Ansprüche,
**dadurch gekennzeichnet,**
**dass** das Absehen (28) ein physikalisch in der Zieleinrichtung vorhandenes optisches Element ist.

8. Zieleinrichtung (8) nach einem der vorhergehenden Ansprüche,
**dadurch gekennzeichnet,**
**dass** die Optikeinheit (16) einen Bildschirm (36) zur Darstellung des Zielbildes (26) und des Absehens (28) enthält.

9. Zieleinrichtung (8) nach einem der vorhergehenden Ansprüche,
**dadurch gekennzeichnet,**
**dass** das Absehen (28) in Form eines Overlays für das Zielbild (26) ausgebildet ist.

10. Effektoreinrichtung (2) mit der Zieleinrichtung (6) nach einem der vorhergehenden Ansprüche und mit dem Effektor (4), wobei die Optikeinheit (16) in der bestimmungsgemäßen Betriebslage (B) relativ zum Effektor (4) derart ausgerichtet ist, dass zumindest ein Abschnitt der Hauptwirkachse (10) im Sichtkegel (20) verläuft.

## Claims

1. Aiming device (6) for a HPEM effector (4) which is set up to emit an electromagnetic HPEM pulse (8) along a main axis of effect (10) during operation, in order to combat a target object (12) in an environment (14) of the effector (4),
- having an optical unit (16) which has a central axis (18) and a vision cone (20) surrounding the central axis, in order to capture the environment (14) of the effector (4),
- wherein the optical unit (16) can be aligned in an intended operating position (B) relative to the effector (4) in such a manner that at least a section of the main axis of effect (10) runs in the vision cone (20),
- wherein the optical unit (16) is set up to optically reproduce that part of the environment (14) which is located in the vision cone (20) in the form of a target image (26),
- having a sight (28) for the target object (12), which is displayed in the target image (26),
**characterized**
**in that** the sight (28) contains at least one distance marker (34a, b) which is correlated with a drop in the power of the pulse (8) in the direction lateral to the main axis of effect (10) to a certain partial value (WT).

2. Aiming device (6) according to Claim 1,
**characterized**
**in that** the sight (28) contains a centre marker (30).

3. Aiming device (6) according to one of the preceding claims,
**characterized**
**in that** the distance marker (34a, b) is formed in the target image in a ring-like manner.

4. Aiming device (6) according to one of the preceding claims,
**characterized**
**in that** the sight (28) contains two concentric distance markers (34a, b).

5. Aiming device (6) according to one of the preceding claims,
**characterized**
**in that** the aiming device (6) has an interface to a distance measuring unit (32) for a variable which is correlated with a distance (E) between a target object (12), which is located in the vision cone (20), and the effector (4).

6. Aiming device (6) according to one of the preceding claims,
**characterized**
**in that** the aiming device (6) is set up to adapt the distance markers (34a, b) adaptively to a distance (E) between a target object (12), which is located in the vision cone (20), and the effector (4).

7. Aiming device (6) according to one of the preceding claims,
**characterized**
**in that** the sight (28) is an optical element which is physically present in the aiming device.

8. Aiming device (8) according to one of the preceding claims,
**characterized**
**in that** the optical unit (16) contains a screen (36) for displaying the target image (26) and the sight (28).

9. Aiming device (8) according to one of the preceding claims,
**characterized**
**in that** the sight (28) is in the form of an overlay for the target image (26).

10. Effector device (2) having the aiming device (6) according to one of the preceding claims and having the effector (4), wherein the optical unit (16) is aligned in the intended operating position (B) relative to the effector (4) in such a manner that at least a section of the main axis of effect (10) runs in the vision cone (20).

## Revendications

1. Dispositif de visée (6) pour un effecteur HPEM (4), qui est mis au point pour envoyer en fonctionnement une impulsion électromagnétique HPEM (8) le long d'un axe d'action principal (10) pour combattre un objet cible (12) dans un environnement (14) de l'effecteur (4),
- avec une unité optique (16), qui comporte un axe central (18) et un cône de vision (20) l'entourant pour détecter l'environnement (14) de l'effecteur (4),
- l'unité optique (16) pouvant être orientée par rapport à l'effecteur (4) dans une position de fonctionnement (B) conforme à l'usage prévu de telle manière qu'au moins un segment de l'axe d'action principal (10) s'étend dans le cône de vision (20),
- l'unité optique (16) étant mise au point pour reproduire optiquement la partie de l'environnement (14) située dans le cône de vision (20) sous la forme d'une image cible (26),
- avec un réticule (28) pour l'objet cible (12)représenté sur l'image cible (26),
**caractérisé en ce**
**que** le réticule (28) contient au moins un marquage d'espacement (34a, b), qui est corrélé avec une chute de la puissance de l'impulsion (8) dans la direction latérale par rapport à l'axe d'action principal (10) sur une valeur partielle (WT) donnée.

2. Dispositif de visée (6) selon la revendication 1,
**caractérisé en ce**
**que** le réticule (28) contient un marquage central (30).

3. Dispositif de visée (6) selon l'une des revendications précédentes,
**caractérisé en ce**
**que** le marquage d'espacement (34a, b) est réalisé à la manière d'un anneau sur l'image cible.

4. Dispositif de visée (6) selon l'une des revendications précédentes,
**caractérisé en ce**
**que** le réticule (28) contient deux marquages d'espacement (34a, b) concentriques.

5. Dispositif de visée (6) selon l'une des revendications précédentes,
**caractérisé en ce**
**que** le dispositif de visée (6) comporte une interface avec une unité de mesure d'éloignement (32), pour une grandeur corrélée avec un éloignement (E) d'un objet cible (12) se trouvant dans le cône de vision (20) de l'effecteur (4).

6. Dispositif de visée (6) selon l'une des revendications précédentes,
**caractérisé en ce**
**que** le dispositif de visée (6) est mis au point pour adapter les marquages d'espacement (34a, b) de manière adaptative à un éloignement (E) d'un objet cible (12) se trouvant dans le cône de vision (20) de l'effecteur (4).

7. Dispositif de visée (6) selon l'une des revendications précédentes,
**caractérisé en ce**
**que** le réticule (28) est un élément optique présent physiquement dans le dispositif de visée.

8. Dispositif de visée (8) selon l'une des revendications précédentes,
**caractérisé en ce**
**que** l'unité optique (16) contient un écran (36) pour afficher l'image cible (26) et le réticule (28).

9. Dispositif de visée (8) selon l'une des revendications précédentes,
**caractérisé en ce**
**que** le réticule (28) est réalisé sous la forme d'une superposition pour l'image cible (26).

10. Dispositif à effecteur (2) avec le dispositif cible (6) selon l'une des revendications précédentes et avec l'effecteur (4), l'unité optique (16) étant orientée de telle manière par rapport à l'effecteur (4) dans la position de fonctionnement (B) conforme à l'usage prévu qu'au moins un segment de l'axe d'action principal (10) s'étend dans le cône de vision (20).
